# EUROPÄISCHE PATENTSCHRIFT

(11) **EP 1 756 365 B1**
(45) Veröffentlichungstag und Bekanntmachung des Hinweises auf die Patenterteilung: **23.09.2009**
(21) Anmeldenummer: 05766949.1
(22) Anmeldetag: 09.06.2005
(51) Int. Cl.: E01B 25/30, E01B 25/32

(54) **FAHRWEGTRÄGER UND DAMIT HERGESTELLTE MAGNETSCHWEBEBAHN**
GUIDEWAY BEAM AND MAGNETIC LEVITATION RAILWAY COMPRISING THE SAME
TABLIER ET VOIE DE SUSTENTATION MAGNETIQUE COMPORTANT CE TABLIER

(30) Priorität: 14.06.2004 DE 102004028948
(43) Veröffentlichungstag der Anmeldung: 28.02.2007
(73) Patentinhaber: ThyssenKrupp Transrapid GmbH, 34127 Kassel (DE)
(72) Erfinder: MILLER, Luitpold, 85521 Ottobrunn (DE); HUFENBACH, Werner, 01324 Dresden (DE); ZHENG, Qinghua, 82024 Taufkirchen (DE); KUNZE, Klaus, 01157 Dresden (DE)
(74) Vertreter: Freiherr von Schorlemer, Reinfried
(86) Internationale Anmeldenummer: PCT/DE2005/001030
(87) Internationale Veröffentlichungsnummer: WO 2005/121454

(56) Entgegenhaltungen:
- EP-A- 0 381 136
- WO-A-20/04085744
- DE-A1- 2 021 834
- US-A- 4 856 173

## Beschreibung

Die Erfindung betrifft einen Fahrwegträger der im Oberbegriff des Anspruchs 1 angegebenen Gattung und eine damit hergestellte Magnetschwebebahn.

Die Fahrwege von Magnetschwebebahnen werden aus Fahrwegträgern zusammengesetzt, die neben den zum Antrieb der Fahrzeuge bestimmten, häufig als Statorpakete von Langstator-Linearmotoren ausgebildeten Antriebsmitteln und den zur Spurführung bestimmten Seitenführungsschienen auch sog. Gleitflächen aufweisen z.B. EP-B1-0 381 136. Diese sind meistens auf der oberen Oberfläche der Fahrwegträger angebracht und dienen sowohl beim normalen Anhalten als auch in Notfällen zum Absetzen der Fahrzeuge mit Hilfe von an deren Unterseiten angebrachten Gleitkufen. Die Bezeichnungen "Gleit"-Fläche und "Gleit"-Kufe sollen dabei zum Ausdruck bringen, daß die Gleitkufen nicht nur im Stillstand, sondern auch während der Fahrt der Fahrzeuge auf den Gleitflächen abgesetzt werden können und dann auf diesen gleitend fortbewegt werden, bis das Fahrzeug zum Stillstand kommt. Eine solche Situation kann beispielsweise beim Ausfall eines Tragmagneten eintreten, weil dann ein zugehöriger Abschnitt des Fahrzeugs bzw. seines Schweberahmens so weit absinkt, daß das Fahrzeug mit wenigstens einer Gleitkufe auf der Gleitfläche aufsetzt. Dadurch werden bei den mit Magnetschwebefahrzeugen erzielbaren hohen Geschwindigkeiten von 400 km/h und mehr beträchtliche Reibungsenergien induziert, und infolge dessen treten hohe Temperaturen und ein intensiver Verschleiß im Bereich der betroffenen Gleitpartner auf.

Bisher wurde den im Fall von Notabsetzungen auftretenden Reibungsverhältnissen wenig Aufmerksamkeit geschenkt. Die Gleiteigenschaften ergaben sich vielmehr mehr oder weniger zufällig aus den für die Gleitkufen und die Gleitflächen verwendeten Materialien. Dabei wurde vorausgesetzt, daß die Gleitflächen wie die Fahrwegträger aus Stahl oder Beton bestehen und die Gleitkufen aus einem Material hergestellt werden müssen, das sich gegenüber Stahl oder Beton durch eine hohe Abriebfestigkeit auszeichnet. Bekannt ist es in diesem Zusammenhang auch, die Gleitflächen an Gleitleisten aus Stahl auszubilden und mit Korrosionsschutzschichten aus Zinkstaub und Eisenglimmer auf Epoxidharz- bzw. Polyurethanbasis zu versehen.

Beim praktischen Betrieb von Magnetschwebebahnen der beschriebenen Art hat sich ergeben, daß die auf diese Weise erzielten Gleiteigenschaften aus verschiedenen Gründen nicht ausreichen. Es kann insbesondere erwünscht sein, die Reparatur oder Wartung defekter Fahrzeuge nicht sofort und irgendwo längs des Fahrwegs durchzuführen, sobald ein Defekt auftritt, sondern die defekten Fahrzeuge, soweit möglich, noch bis zum Erreichen einer für Reparatur- und Wartungsarbeiten geeigneten Werkstatt weiterfahren zu lassen. In derartigen Fällen würden die beim Ausfall von Tragmagneten auftretenden hohen Reibungskräfte zwischen den bisher bekannten Gleitkufen und Gleitflächen allerdings zu hohen mechanischen Belastungen und Temperaturen führen, so daß ein sicheres, ohne vorherigen vollständigen Verschleiß der Gleitkufen und/oder Gleitflächen erfolgendes Erreichen der jeweils nächsten Werkstatt nur dadurch sichergestellt werden könnte, daß die Werkstätten längs des Fahrwegs in vergleichsweise kurzen Abständen angeordnet werden. Bei zu großen Abständen zwischen den Werkstätten würden viele Defekte an den Fahrzeugen auch zu einer Beschädigung der Gleitflächen führen und daher eine Reparatur der betreffenden Gleitflächen und ggf. des kompletten Fahrwegs erforderlich machen, was mit erheblichen Betriebskosten verbunden wäre und vermieden werden muß.

Zur Vermeidung dieser Probleme ist bereits vorgeschlagen worden, die Gleitflächen der Fahrwegträger zumindest in ihren äußeren Bereichen mit Polyurethan-Acryl-Deckschichten zu versehen, denen ein reibungs- und verschleißminderndes Material wie z. B. Graphit und/oder Polytetrafluoräthylen beigemischt ist. Mit derartigen Beschichtungen lassen sich die beschriebenen, kostenintensiven Reparaturarbeiten aber nicht ausreichend reduzieren. Praktische Versuche mit derartigen Beschichtungen haben vielmehr ergeben, daß diese zwar zu günstigeren Reibwerten als bisher führen, aber nicht ausreichend verschleißarm sind. Das gilt insbesondere dann, wenn die Fahrwegträger, was in der Praxis allgemein üblich ist, auch von Wartungs- und Montagefahrzeugen befahren werden, die die Gleitflächen als Fahrwege nutzen und häufig abgebremst und beschleunigt werden, und/oder die Gleitflächen, was unvermeidlich ist, zumindest teilweise mit aufgewirbeltem Sand und ähnlichen Verunreinigungen belegt sind. Eine Folge davon ist, daß insbesondere die Beschichtungen der Gleitflächen kostenintensive Instandhaltungs- oder Erneuerungsarbeiten erfordern.

Der Erfindung liegt daher das technische Problem zugrunde, die Gleitflächen der eingangs bezeichneten Fahrwegträger so auszubilden, daß nicht nur die Gleiteigenschaften der Gleitpaarung Gleitfläche/Gleitkufe verbessert, sondern auch verschleiß- und damit wartungsarme Beschichtungen erhalten werden.

Zur Lösung dieses Problems dienen die kennzeichnenden Merkmale der Ansprüche 1 und 14.

Dadurch, daß die erfindungsgemäßen Gleitflächen mit einer auf das Gleitkuferumaterial abgestimmten Beschichtung aus Keramikmaterial bzw. keramischen Hartstoffen versehen sind, können die Gleiteigenschaften derart optimiert werden, daß ein Magnetschwebefahrzeug beim Ausfall eines Tragmagneten od. dgl. bzw. beim Aufsetzen wenigstens einer Gleitkufe auf der Gleitfläche noch eine vergleichsweise lange Wegstrecke zurücklegen kann, ohne daß sich eine für den Fahrweg und/oder das Fahrzeug kritische Situation ergibt. Die dadurch mögliche Vergrößerung der Abstände zwischen den längs des Fahrwegs vorzusehenden Werkstätten reduziert die Investitions- und Betriebskosten erheblich. Der äußerst geringe Verschleiß der Gleitflächen bei einer Notabsetzung oder beim Befahren mit Wartungs- und Montagefahrzeugen bringt außerdem den Vorteil erheblich vergrößerter Instandhaltungsintervalle mit sich.

Weitere vorteilhafte Merkmale der Erfindung ergeben sich aus den Unteransprüchen.

Die Erfindung wird nachfolgend in Verbindung mit den beiliegenden Zeichnungen an Ausführungsbeispielen näher erläutert. Es zeigen:
Fig. 1 einen schematischen Querschnitt durch eine übliche Magnetschwebebahn mit einem Fahrwegträger und einem Fahrzeug;
Fig. 2 eine schematische, perspektivische Teilansicht eines erfindungsgemäßen Fahrwegträgers aus Beton, wobei eine ebenfalls aus Beton bestehende Gleitfläche mit einer übertrieben dick dargestellten Beschichtung aus Keramikmaterial versehen ist; und
Fig. 3 eine der Fig. 2 entsprechende Teilansicht eines erfindungsgemäßen Fahrwegträgers aus Beton, in den eine aus Stahl bestehende Gleitleiste eingesetzt ist, die eine Beschichtung aus Keramikmaterial und einem Zusatzstoff aufweist.

Fig. 1 zeigt schematisch einen Querschnitt durch eine Magnetschwebebahn mit einem Antrieb in Form eines Langstator-Linearmotors. Die Magnetschwebebahn enthält eine Vielzahl von Fahrwegträgern 1, die in Richtung einer vorgegebenen Trasse hintereinander angeordnet sind und an den Unterseiten von Fahrwegplatten 2 angeordnete, mit Wicklungen versehene Statorpakete 3 tragen. Längs der Fahrwegträger 1 können Fahrzeuge 4 mit Tragmagneten 5 verkehren, die den Unterseiten der Statorpakete 2 gegenüber stehen und gleichzeitig das Erregerfeld für den Langstator-Linearmotor bereit stellen.

An den Oberseiten der Fahrwegplatten 2 sind in Fahrtrichtung erstreckte Gleitflächen 6 vorgesehen, die z. B. als die Oberflächen von speziellen, an den Fahrwegplatten 2 befestigten Gleitleisten 7 ausgebildet sind. Die Gleitflächen 6 wirken mit an den Unterseiten der Fahrzeuge 4 befestigten Gleitkufen 8 zusammen, die im Stillstand der Fahrzeuge 4 auf den Gleitflächen 6 abgestützt sind, so daß zwischen den Statorpaketen 3 und den Tragmagneten 5 vergleichsweise große Spalte 9 vorhanden sind. Für eine Fahrt werden zunächst die Tragmagnete 5 aktiviert, um die Gleitkufen 8 von den Gleitflächen 6 abzuheben und in dem dadurch hergestellten Schwebezustand die Größe des Spalts 9 auf z. B. 10 mm einzustellen. Danach wird das Fahrzeug 4 in Bewegung gesetzt.

Magnetschwebebahnen dieser Art sind dem Fachmann allgemein bekannt (z. B. "Neue Verkehrstechnologien", Henschel Magnetfahrtechnik 6/86).

In Fig. 2 ist ein aus Beton hergestellter Fahrwegträger 11 angedeutet, der an seiner Oberseite mit einer einstückig mit ihm hergestellten Erhebung bzw. Leiste 12 versehen ist, die auf ihrer Oberseite eine Gleitfläche 14 für die Gleitkufen 8 des Magnetschwebefahrzeugs 4 nach Fig. 1 aufweist. Derartige Beton-Fahrwegträger 11 sind z. B. aus den Druckschriften ZEV-Glas.Ann 105, 1989, S. 205 - 215 oder "Magnetbahn Transrapid, die neue Dimension des Reisens", Hestra Verlag Darmstadt 1989, S. 21 - 23 bekannt, die hiermit durch Referenz auf sie zum Gegenstand der vorliegenden Offenbarung gemacht werden.

Während die Leisten 12 bisher wie die Fahrwegträger 11 aus Beton bestehen, sind die Gleitflächen 14 erfindungsgemäß mit einer Beschichtung versehen, die zwei übereinander angeordnete Lagen 15 und 17 enthält. Dabei ist die innere Lage 15 unmittelbar auf die Gleitfläche 14 aufgebracht, während die Lage 17 als äußere Lage ausgebildet ist, so daß beim Fahrwegträger 11 nach Fig. 2 eigentlich die obere Oberfläche der äußeren Lage 17 als die Gleitfläche bezeichnet werden müßte, da im Normalfall nur sie mit den Gleitkufen 8 nach Fig. 1 in Berührung kommt. Im Rahmen der vorliegenden Anmeldung wird allerdings vorgezogen, die Oberfläche 14 der Leiste 12 als die eigentliche Gleitfläche und die aus den Lagen 15 und 17 bestehende Schicht als Beschichtung der Gleitfläche 14 zu bezeichnen.

Erfindungsgemäß ist beim Ausführungsbeispiel nach Fig. 2 weiter vorgesehen, die Beschichtung zumindest in einem äußeren Bereich aus einem reibungs- und verschleißarmen, auf das Material der Gleitkufen 8 abzustimmenden Keramikmaterial herzustellen.

Dieses Keramikmaterial besteht mit besonderem Vorteil aus einer Oxid-Keramik, insbesondere einer Mischung aus Aluminiumoxid (Al₂O₃) und Titandioxid (TiO₂).

Vorzugsweise enthalten beide Lagen 15 und 17 einen oxidkeramischen Werkstoff. Dabei besteht die innere Lage 15, die auf die aus Beton bestehende Gleitfläche 14 des Fahrwegträgers 1 aufgebracht wird, zweckmäßig aus einem zähen und duktilen Material, um eine gute Haftung auf dem Beton zu erzielen und ggf. unterschiedliche Wärmeausdehnungen der einzelnen Komponenten zumindest teilweise auszugleichen. Dagegen besteht die äußere Lage 17, die die Gleitpaarung mit den Gleitkufen 8 bildet, vorzugsweise aus einem Material mit sehr geringen Verschleißeigenschaften. Zu diesem Zweck kann z. B. die erste Lage 15 überwiegend oder auch ausschließlich eine Mischung von 50 bis 70 Massenprozent Aluminiumoxid und als Rest 50 bis 30 Massenprozent Titandioxid enthalten, während die äußere Lage 17 z. B. wenigstens etwa 90 Massenprozent Aluminiumoxid und als Rest bis zu 10 Massenprozent Titandioxid enthält.

Beim Ausführungsbeispiel nach Fig. 3 handelt es sich um einen Fahrweg in Verbundbauweise, der eine Mehrzahl von hintereinander angeordneten, aus Beton hergestellten Fahrwegträgern 18 enthält, in deren obere Oberflächen aus Stahl gefertige, mit Gleitflächen 19 versehene Gleitleisten 20 eingelegt sind (z. B. EP-B1-0 381 136). Die Gleitflächen 19 stehen im Ausführungsbeispiel etwas über die Oberfläche des übrigen Fahrwegträgers 18 vor und können in an sich bekannter Weise mit einer Korrosionsschutzschicht versehen sein.

Erfindungsgemäß ist beim Ausführungsbeispiel nach Fig. 3 eine Beschichtung vorgesehen, die wie in Fig. 2 eine Mischung von Aluminiumoxid und Titandioxid, jedoch außerdem wenigstens einen Zusatzstoff enthält. Zu diesem Zweck enthält die Beschichtung eine innere, analog zur Lage 15 nach Fig. 2 ausgebildete Lage 22. Dagegen wird der Zusatzstoff, der im Ausführungsbeispiel der Fig. 3 z. B. ein polymeres Polyurethanharz ist, dem in einem Anteil von z. B. 20 bis 40 Massenprozent Graphit als Gleitmittel beigemischt ist, in Form einer äußeren Lage 23 aufgebracht.

Weiter wird beim Ausführungsbeispiel nach Fig. 3 der Umstand berücksichtigt, daß die Oberfläche der aus dem Keramikmaterial bestehenden Lage 22 insbesondere bei deren Aufbringung durch ein thermisches Spritzverfahren eine vergleichsweise große Rauhigkeit besitzt, wie in Fig. 3 schematisch durch Rauheitsspitzen 24 und Rauheitstäler 25 angedeutet ist. Das könnte dazu führen, daß die endgültigen Gleiteigenschaften erst nach einer gewissen Einlaufzeit und nach dem Abschleifen der Rauheitsspitzen 24 erhalten werden, was unerwünscht ist. Das polymere Polyurethanharz mit Graphit als inkorporiertem Schmierstoff bzw. Gleitmittel dient hier dem Zweck, die Rauheitstäler 25 der Lage 22 mit einem tribologisch aktiven Werkstoff zuzusetzen bzw. zu füllen und zu versiegeln. Dadurch wird erreicht, daß das gewünschte verbesserte Reibungs- und Verschleißverhalten unmittelbar nach dem Aufbringen der Beschichtung erhalten wird. Insbesondere wird vermieden, daß die Beschichtung ein ausgeprägtes Einlaufverhalten zeigt, d. h. ein stationärer Zustand mit geringem Reibwert erst nach einer durch Verschleiß erhaltenen Glättung der Rauheitsspitzen 24 der Lage 22 erhalten wird. Ein besonderer Vorteil des Ausführungsbeispiels nach Fig. 3 besteht außerdem darin, daß die innere Lage 22 nach einem durch Verschleiß bedingten Abbau der äußeren Lage 23 im Hinblick auf die gewünschten Verschleißeigenschaften sofort voll funktionsfähig ist.

Das als Zusatzstoff verwendete Harzsystem ist vorzugsweise ein übliches, beim Hersteller mit einer tribologisch aktiven Komponente versehenes System, das wie die Lage 22 aus Keramikmaterial durch einen Spritz- oder Rollprozeß auf die Gleitfläche 19 aufgebracht wird.

Zur Verbesserung der Haftung der inneren Lagen 15, 22 an den Gleitflächen 14, 19 ist es zweckmäßig, diese vorher einer Sandstrahl-Behandlung, einem Schleifprozeß od. dgl. zu unterwerfen, um sie dadurch aufzurauhen.

Das Keramikmaterial wird vorzugsweise durch ein thermisches Spritzverfahren auf die Gleitflächen 14, 19 aufgebracht. Geeignet für diesen Zweck sind z. B. das Flamm- und Hochgeschwindigkeitsflammspritzen, Plasmaspritzen, Detonationsspritzen, Laserspritzen, Lichtbogenspritzen oder Kaltgasspritzen, wobei vorzugsweise Spritzzusätze in Form von Pulvern oder Drähten verwendet werden.

Als Schichtwerkstoffe für die aus Keramikmaterial bestehenden oder dieses zumindest überwiegend enthaltenden Lagen 15, 17 bzw. 22 werden vorzugsweise Aluminiumoxid und Titandioxid verschiedener Zusammensetzungen eingesetzt. Alternativ können aber auch andere Materialien auf der Basis von keramischen Werkstoffen bzw. metallischen und nichtmetallischen Harzstoffen sowie Gemische aus diesen Materialien mit metallischen Bestandteilen oder Kunststoffen Anwendung finden, die im Rahmen der vorliegenden Anmeldung allgemein als "Keramikmaterialien" bezeichnet sind. Außerdem lassen sich diese tribologisch optimierten Materialien auf alle Formen von Fahrwegträgern anwenden, da sie auf Beton, Stahl oder Hybridstrukturen im wesentlichen gut haften.

Besonders günstige Reibungs- und Verschleißeigenschaften werden außerdem im tribologischen Kontakt mit SiC-Gleitkufenwerkstoffen erzielt. Nachfolgend werden daher zwei bevorzugte Ausführungsbeispiele angegeben, die jeweils auf ein Gleitkufenmaterial aus C-CSiC optimal abgestimmt sind und derzeit in Verbindung mit Beton- bzw. Hybrid-Fahrwegträgern für am besten gehalten werden. Hierbei handelt es sich um einen mit Kohlenstoffasern verstärkten Kohlenstoff C-C, der zum Teil mit Silicium zur Reaktion gebracht wird, so daß sich teilweise Siliciumcarbid (SiC) bildet, das dem Kohlenstoff die benötige Härte gibt. Das fertige Gleitkufenmaterial kann daher als eine mit Kohlenstoffasern verstärkte und mit SiC angereicherte Kohlenstoff-Keramik bezeichnet werden.

### Beispiel 1

Ein Fahrwegträger aus Beton nach Fig. 2 wird mit einem Sandstrahlverfahren vorbehandelt. Anschließend wird dessen Gleitfläche mit einer nichtmetallischen Hartstoffschicht aus einem Gemisch von Al₂O₃ und TiO₂ beschichtet. Die Gesamtschicht besteht aus zwei nacheinander separat aufgetragenen Einzelschichten 15 und 17. Die innere, dem Beton zugewandte Schicht 15, besteht aus 60 % Al₂O₃ und 40 % TiO₂. Sie weist eine Stärke von 0,3 mm auf ist vergleichsweise zäh und duktil. Die äußere Schicht 17, die sich durch sehr gute Verschleißeigenschaften auszeichnet, ist ebenfalls 0,3 mm stark und besteht aus 97 % Al₂O₃ und 3 % TiO₂. Als Beschichtungsverfahren kommt das Flammspritzen zum Einsatz.

Die fertige Beschichtung besitzt eine Dicke von ca. 0,6 mm und ausgezeichnete Gleiteigenschaften bei sehr geringem Verschleiß, insbesondere bei Anwendung von Gleitkufen 8 aus den oben genannten, mit Kohlenstoffasern verstärken Keramikmaterialien auf der Basis C-CSiC.

### Beispiel 2

Die Oberfläche eines Hybrid-Fahrwegträgers nach Fig. 3 aus Beton und Stahl wird mit einem Schleifverfahren vorbehandelt. Zu einer teilweisen Kompensation der unterschiedlichen Wärmeausdehnungen der einzelnen Strukturkomponenten wird ein gradierter Aufbau der Beschichtung realisiert. Wie beim Beispiel 1 besteht die innere, dem Fahrwegträger zugewandte und 0,4 mm starke Schicht 22 aus 60 % Al₂O₃ und 40 % TiO₂. Als Beschichtungsverfahren kommt wiederum das Flammspritzen zum Einsatz. Als äußere Schicht 23 wird eine 0,3 mm starke Beschichtung auf der Basis eines polymeren PU-Harzes mit 30 % Graphit aufgebracht.

Die fertige Beschichtung besitzt eine Dicke von ca. 0,7 mm und ausgezeichnete Gleiteigenschaften. Die nach Abrieb der äußeren Polyurethanharzschicht 23 verbleibende Hartstoffschicht besitzt eine hohe Verschleißfestigkeit und gute, sofort verfügbare Gleiteigenschaften. Das gilt insbesondere deshalb, weil die Rauheitstäler 25 mit Polyurethanharz od. dgl. gefüllt sind und die Rauheitsspitzen 24 daher keinen wesentlichen Einfluß auf den gewünschten geringen Reibwiderstand haben. Besonders günstige Verhältnisse ergeben sich in Verbindung mit Gleitkufen 8 aus dem oben genannten, mit Kohlenstoffasern verstärkten Keramikmaterial auf der Basis von C-CSiC.

Mit den Beispielen 1 und 2 wird der Vorteil erzielt, daß die Gleitreibungszahl der tribologischen Paarung Gleitfläche/Gleitkufe drastisch reduziert ist und die Verschleißfestigkeit der Paarung bis um das Zehnfache ansteigt. Außerdem wird eine ausgezeichnete Haftfestigkeit der Beschichtung insgesamt erzielt.

Die Erfindung ist nicht auf die beschriebenen Ausführungsbeispiele beschränkt, die auf vielfache Weise abgewandelt werden können. Das gilt insbesondere im Hinblick auf die im Einzelfall vorhandene Konstruktion der Fahrwegträger, bei denen es sich außer um die beschriebenen Beton- und/oder Verbundkonstruktionen auch um vollständig aus Stahl bestehende Fahrwegträger handeln kann. Außerdem umfaßt der Begriff "Fahrwegträger" im Rahmen der vorliegenden Erfindung alle zur Herstellung von Fahrwegen für Magnetschwebefahrzeuge der beschriebenen Art geeigneten Konstruktionen (Träger-, Platten- und Modulbauweisen und dergleichen) unabhängig davon, ob die Gleitflächen 14, 19 an Erhebungen von Betonträgern oder an speziellen Gleitleisten aus Stahl oder Beton vorgesehen sind, die durch Verbundbauweise oder durch Schweißen, Schrauben oder sonstwie mit anderen Bauteilen zu den fertigen Fahrwegträgern verbunden sind oder einfach aus den im wesentlichen ebenen Oberflächen der Beton-, Verbund- oder Stahlträger bestehen. Weiter ist klar, daß die beispielhaft angegebenen Beschichtungsmaterialien auch vollständig oder teilweise durch andere Materialien mit entsprechenden Eigenschaften ersetzt, andere Anteile des Zusatzstoffes in der Lage 23 der Fig. 3 angewendet und andere als die beschriebenen Dicken für die verschiedenen Lagen gewählt und werden können, wobei Dicken von insgesamt maximal 1 mm bevorzugt werden. Als Matrixmaterial für die äußere Lage 23 könnte alternativ z. B. ein Material auf der Basis eines Epoxid- oder Acrylatharzes verwendet werden. Außerdem ist es zweckmäßig, die Gleitflächen 14, 19 jeweils mit einem gewissen Untermaß herzustellen, damit sich nach der Beschichtung das geforderte Zangenmaß zwischen der Beschichtungsoberfläche und den Unterseiten der Statorpakete 3 ergibt. Alternativ könnte die durch die Beschichtung bewirkte Erhöhung des Zangenmaßes auch durch eine entsprechende Veränderung der Gleitkufen 8 ausgeglichen werden.

## Patentansprüche

1. Fahrwegträger mit wenigstens einer Gleitfläche (14, 19) für Magnetschwebefahrzeuge (4), die wenigstens eine zum Absetzen auf der Gleitfläche (14, 19) bestimmte Gleitkufe (8) aufweisen, wobei die Gleitfläche (14, 19) mit einer reibungsarmen, auf das Gleitkufenmaterial abzustimmenden Beschichtung versehen ist, **dadurch gekennzeichnet, daß** die Beschichtung unter Anwendung eines Keramikmaterials hergestellt ist.

2. Fahrwegträger nach Anspruch 1, **dadurch gekennzeichnet, daß** das Keramikmaterial überwiegend einen oxidkeramischen Werkstoff enthält.

3. Fahrwegträger nach Anspruch 1 oder 2, **dadurch gekennzeichnet, daß** das Keramikmaterial im wesentlichen aus Aluminium- und/oder Titandioxid besteht.

4. Fahrwegträger nach Anspruch 2 oder 3, **dadurch gekennzeichnet, daß** die Beschichtung unter Anwendung des Keramikmaterials und wenigstens eines Zusatzstoffes hergestellt ist.

5. Fahrwegträger nach Anspruch 4, **dadurch gekennzeichnet, daß** der Zusatzstoff ein polymeres Polyurethanharz mit Graphit als Gleitmittel ist.

6. Fahrwegträger nach einem der Ansprüche 1 bis 5, **dadurch gekennzeichnet, daß** die Beschichtung mehrlagig ausgebildet ist und zumindest eine innere Lage (15, 22) das Keramikmaterial enthält.

7. Fahrwegträger nach einem der Ansprüche 1 bis 6, **dadurch gekennzeichnet, daß** die Beschichtung gradiert aufgebaut ist.

8. Fahrwegträger nach Anspruch 6 oder 7, **dadurch gekennzeichnet, daß** die innere Lage (15) aus einer Mischung von 50 bis 70 Massenprozent Aluminiumoxid und Rest Titandioxid und eine zweite, auf dieser Lage (15) aufliegende, äußere Lage (17) aus einer Mischung von wenigstens 90 Massenprozent Aluminiumoxid und Rest Titandioxid besteht.

9. Fahrwegträger nach Anspruch 8, **dadurch gekennzeichnet, daß** die innere Lage (22) aus einer Mischung von 50 bis 70 Massenprozent Aluminium mit Titandioxid als Rest besteht und eine zweite, auf dieser Lage (22) aufliegende, äußere Lage (23) ein polymeres Polyurethanharz mit 20 bis 40 Massenprozent Graphit enthält.

10. Fahrwegträger nach einem der Ansprüche 1 bis 9, **dadurch gekennzeichnet, daß** die Beschichtung eine Dicke von höchstens 1 mm hat.

11. Fahrwegträger nach einem der Ansprüche 6 bis 10, **dadurch gekennzeichnet, daß** die innere Lage (15, 22) eine Dicke von 0,2 mm bis 0,5 mm aufweist.

12. Fahrwegträger nach einem der Ansprüche 9 bis 11, **dadurch gekennzeichnet, daß** die äußere Lage (17, 23) eine Dicke von 0,2 mm bis 0,4 mm aufweist.

13. Fahrwegträger nach einem der Ansprüche 6 bis 12, **dadurch gekennzeichnet, daß** die Oberfläche der inneren Lage (22) aufgerauht ist.

14. Magnetschwebebahn mit einem Fahrweg, der eine Mehrzahl von mit wenigstens je einer Gleitfläche (14, 19) versehenen Fahrwegträgern (11, 18) enthält, und mit wenigstens einem Magnetschwebefahrzeug (4), das wenigstens eine zum Absetzen auf einer der Gleitflächen (14, 19) bestimmte Gleitkufe (8) aufweist, die aus einem mit Kohlenstofffasern verstärkten und mit SiC angereichertem Kohlenstoff hergestellt ist, **dadurch gekennzeichnet, daß** die Fahrwegträger (11, 18) nach einem oder mehreren der Ansprüche 1 bis 13 ausgebildet sind.

## Claims

1. A guideway carrier having at least one gliding surface (14, 19) for magnetic levitation vehicles (4), which at least have one gliding skid (8) destined for being set-down onto the gliding surface (14, 19), wherein said gliding surface (14, 19) is provided with a low-friction coating to be adapted (matched) to the gliding skid material, **characterized in that** said coating is provided by applying a ceramic material.

2. A guideway carrier according to Claim 1, **characterized in that** the ceramic material predominantly comprises an oxide-ceramic material.

3. A guideway carrier according to Claim 1 or 2, **characterized in that** the ceramic material substantially consists of aluminum oxide and/or titanium dioxide.

4. A guideway carrier according to Claim 2 or 3, **characterized in that** the coating is applied by using a ceramic material and at least one additive.

5. A guideway carrier according to Claim 4, **characterized in that** the additive is a polymeric polyurethane resin with graphite acting as gliding agent.

6. A guideway carrier according to any of the preceding Claims 1 to 5, **characterized in that** the coating is applied in several layers and that at least one inner layer (15, 22) contains the ceramic material.

7. A guideway carrier according to any of the preceding claims 1 to 6, **characterized in that** said coating is set-up in a graduated configuration.

8. A guideway carrier according to Claim 6 or 7, **characterized in that** the inner layer (15) is comprised of a mixture composed of 50 to 70 percent by mass of aluminum oxide and as the remainder of titanium dioxide and that a second outer layer (17) lying on said layer (15) consists of a mixture comprised of at least 90 percent by mass of aluminum oxide and as the remainder of titanium dioxide.

9. A guideway carrier according to Claim 8, **characterized in that** the inner layer (22) is comprised of a mixture composed of 50 to 70 percent by mass of aluminum oxide and as the remainder of titanium dioxide and that a second outer layer (23) lying on said layer (22) comprises a polymeric polyurethane resin having 20 to 40 percent by mass of graphite.

10. A guideway carrier according to any of the preceding claims 1 to 9, **characterized in that** said coating has a thickness of 1 mm maximum.

11. A guideway carrier according to any of the preceding claims 6 to 10, **characterized in that** the inner layer (15, 22) has a thickness of 0.2 mm to 0.5 mm.

12. A guideway carrier according to any of the preceding claims 9 to 11, **characterized in that** the outer layer (17, 23) has a thickness of 0.2 mm to 0.4 mm.

13. A guideway carrier according to any of the preceding claims 1 to 12, **characterized in that** the surface of the inner layer (22) is roughened.

14. A magnetic levitation railway with a guideway having a plurality of guideway carriers (11, 18) provided with at least one gliding surface (14, 19) each, and with at least one magnetic levitation vehicle (4) having at least one gliding skid (8) destined for being set-down onto one of said gliding surfaces (14, 19) and made of a carbon being reinforced with carbon fibres and enriched with SiC, **characterized in that** the guideway carriers (11, 18) are designed according to one or several claims of Claims 1 to 13.

## Revendications

1. Support de voie comportant au moins une surface de glissement (14, 19) pour des véhicules à sustentation magnétique (4) qui présentent un patin de glissement (8) destiné à être posé sur la surface de glissement (14, 19), la surface de glissement (14, 19) étant pourvue d'un revêtement à faible frottement à adapter au matériau du patin de glissement, **caractérisé en ce que** le revêtement est réalisé en utilisant un matériau céramique.

2. Support de voie selon la revendication 1, **caractérisé en ce que** le matériau céramique contient principalement un matériau en céramique oxyde.

3. Support de voie selon la revendication 1 ou 2, **caractérisé en ce que** le matériau céramique est essentiellement composé de dioxyde d'aluminium et/ou de titane.

4. Support de voie selon la revendication 2 ou 3, **caractérisé en ce que** le revêtement est réalisé en utilisant le matériau céramique et au moins un additif.

5. Support de voie selon la revendication 4, **caractérisé en ce que** l'additif est une résine de polyuréthane polymère avec du graphite comme agent antifriction.

6. Support de voie selon l'une des revendications 1 à 5, **caractérisé en ce que** le revêtement est constitué de plusieurs couches et qu'au moins une couche intérieure (15, 22) contient le matériau céramique.

7. Support de voie selon l'une des revendications 1 à 6, **caractérisé en ce que** le revêtement présente une structure graduée.

8. Support de voie selon la revendication 6 ou 7, **caractérisé en ce que** la couche intérieure (15) est composée d'un mélange de 50 à 70 pour cent en masse d'oxyde d'aluminium et pour le reste de dioxyde de titane et une deuxième couche extérieure (17), reposant sur cette couche (15), d'un mélange d'au moins 90 pour cent en masse d'oxyde d'aluminium et pour le reste de dioxyde de titane.

9. Support de voie selon la revendication 8, **caractérisé en ce que** la couche intérieure (22) est composée d'un mélange de 50 à 70 pour cent en masse d'aluminium et pour le reste de dioxyde de titane et une deuxième couche extérieure (23), reposant sur cette couche (22), contient une résine de polyuréthane polymère avec 20 à 40 pour cent en masse de graphite.

10. Support de voie selon l'une des revendications 1 à 9, **caractérisé en ce que** le revêtement a une épaisseur maximale de 1 mm.

11. Support de voie selon l'une des revendications 6 à 10, **caractérisé en ce que** la couche intérieure (15, 22) présente une épaisseur de 0,2 à 0,5 mm.

12. Support de voie selon l'une des revendications 9 à 11, **caractérisé en ce que** la couche extérieure (17, 23) présente une épaisseur de 0,2 à 0,4 mm.

13. Support de voie selon l'une des revendications 6 à 12, **caractérisé en ce que** la surface de la couche intérieure (22) est rendue rugueuse.

14. Train à sustentation magnétique avec une voie qui comporte une pluralité de supports de voie (11, 18) pourvus chacun au moins d'une surface de glissement (14, 19) et avec au moins un véhicule à sustentation magnétique (4) qui présente au moins un patin de glissement (8) destiné à être posé sur une des surfaces de glissement (14, 19), lequel est réalisé en carbone renforcé aux fibres de carbone et enrichi au SiC, **caractérisé en ce que** les supports de voie (11, 18) sont réalisés selon l'une ou plusieurs des revendications 1 à 13.
